# EUROPÄISCHE PATENTSCHRIFT

(11) **EP 0 465 898 B1**
(45) Veröffentlichungstag und Bekanntmachung des Hinweises auf die Patenterteilung: **25.09.1996**
(21) Anmeldenummer: 91110293.7
(22) Anmeldetag: 21.06.1991
(51) Int. Cl.: B05C 1/12, B30B 3/04, B05C 1/08, B05C 11/02

(54) **Einrichtung zum Auftragen von fliessfähigen Substanzen und für sonstige pressend erfolgende Bearbeitungen von Flächen und Verfahren zur Verwendung der Einrichtung**
Apparatus for applying fluid substances and for other treatment through pressing of surfaces and process for utilising the apparatus
Appareil pour l'application de substances coulantes et pour d'autre traitement par pressage de surfaces et procédé pour l'utilisation de l'appareil

(30) Priorität: 10.07.1990 AT 1468/90; 06.08.1990 AT 1649/90
(43) Veröffentlichungstag der Anmeldung: 15.01.1992
(73) Patentinhaber: Zimmer, Johannes, A-9020 Klagenfurt (AT)
(72) Erfinder: Zimmer, Johannes, A-9020 Klagenfurt (AT)
(74) Vertreter: Puchberger, Rolf, Dipl. Ing.

(56) Entgegenhaltungen:
- EP-A- 0 317 842
- FR-A- 2 078 663
- GB-A- 2 040 738

## Beschreibung

Gegenstand bzw. Aufgabenstellung und Einordnung dieser Erfindung ist eine Einrichtung zum Auftragen bzw. zum Abquetschen von Flüssigkeiten bzw. fließfähigen Substanzen auf bzw. von Flächen bzw. flächenförmigen Gebilden, wie z.B. Warenbahnen Oder Warenstücken, bzw. allenfalls auch zum Glätten und für sonstige, pressend erfolgende Bearbeitungen flächenförmiger Gebilde mittels einer axial gelagerten, vorzugsweise ortsfest angeordneten Gegenwalze relativ großen Durchmessers und relativ großer Verbiegungsstabilität und einer achsparallel an dieser anliegenden, umfangsgelagerten Anpreßwalze oder Arbeitsrolle mit relativ zur Gegenwalze erheblich kleinerem Durchmesser und somit auch relativ geringerer Verbiegungsstabilität, die im Betriebszustand an die Gegenwalze angepreßt ist.

Aus der FR-PS 2 078 663 die den Oberbegriff des Anspruchs 1 zeigt, ist es bereits bekannt, daß eine Walze mit einem relativ großen Durchmesser an einer Gegenwalze mit relativ kleinem Durchmesser anliegt, wobei eine axiale Lagerung vorgesehen ist. Die kleine Walze wird an die Gegenwalze mit großem Durchmesser angepreßt und der Anpreßkörper wird von einem Brückenteil getragen, wobei dieser Brückenteil von kraftauswirkenden Einrichtungen mit Anpreßkraft beaufschlagt wird. Der Brückenteil kann jedoch nur geradlinig verschoben werden. Erfindungsgemäß wird bei der eingangs erwähnten Einrichtung jetzt das Kennzeichen des Anspruches 1 vorgeschlagen.

Der hiermit zur Vorstellung gelangenden Erfindung liegt die Erkenntnis zugrunde, daß ein über die gesamte Länge des Walzenmantels gleichmäßig stark erfolgendes Anpressen einer achslagerlos gelagerten Walze kleinen Durchmessers gegen eine axial gelagerte Gegenwalze großen Durchmessers nur im Bereich relativ kleiner Anpreßkräfte einen gleichmäßig stark wirkenden Anpreßdruck ergibt. Je größer der Durchmesser der Anpreßwalze bzw. Arbeitsrolle (2) und je größer der Anpreßdruck und die Länge der Walzen bzw. deren Arbeitsbreite ist, umso größere, variable und für den Anwender unberechenbare bzw. unvorhersehbare Nebenwirkungen, insbesondere Kraftverluste durch die infolge stärker erfolgendem Anpressen ungewollt auftretenden Verbiegungen, darausfolgend breitenunterschiedliche Verluste an Anpreßdruck und dementsprechende Verluste an Breitengleichmäßigkeit des Arbeitsvorganges, müssen hingenommen werden. Die, je nach Art, d.h. Dimensionierung, Materialbeschaffenheit und Breitenbeanspruchung dieser Walzen durch die eingeleitete Walzenanpreßkraft unerwünscht entstehende Walzenverbiegung fordert dem Anpreßsystem ein zusätzliche, störungeverursachende Arbeitsleistung ab.

Die für die unerwünschte Walzenbiegearbeit verbrauchte Anpreßkraft fehlt dem Arbeitsvorgang, ungleichmäßig über die Arbeitsbreite wirkender Arbeitsdruck und breitenungleichmäßige Arbeitsergebnisse sind die Folge davon.

Die Achsengeradheit, die absolut genau zylindrische Ausformung langgestreckter Walzen und die Einstellung der Achsparallelität zweier Walzen können in der Praxis nur annäherungsweise zustandegebracht werden. Je kleiner der Durchmesser und je grösser die Länge bzw. je geringer das Widerstandsmoment einer Walze (2) ist, umso weniger Anpreßkraft wird für deren Verbiegung bzw. für deren Biege-Anpassungsarbeit, die an jeder Umfangsmantellinie kontinuierlich und gleichförmig erfolgen soll, verbraucht; je grösser der Biegewiderstand, um so mehr Kraft wird vom Anpreßdruck, diesen vermindernd, abgezweigt.

Sollen bei einem einleitend beschriebenen Bearbeitungsvorgang mit beliebig einzustellendem Anpreßdruck hochwertige d.h. vollständig breitengleichmäßige Arbeitsergebnisse erzielt werden, genügt es also keineswegs, die Anpreßkraft nur gleichmäßig einzuleiten; es bedarf sorgfältig auszuwählender Maßnahmen und eines grossen Aufwandes an technischen Hilfsmitteln, um die jeweils geforderten hochwertigen, breitengleichmässigen Arbeitsergebnisse zustandebringen zu können.

Die scheinbar einfache Aufgabe des Gegeneinanderpressens zweier Walzen ist also in der Praxis stets von der meist schwierigen Nebenaufgabe des Zustandebringens der Gleichmäßigkeit der Anpreßwirkung d.h. des, in den einander berührenden Mantelbereichen beider Walzen, über jede Arbeitsbreite und bei jedem Anpressdruck gleichmäßig wirken sollenden Arbeitsdruckes, begleitet.

Für Walzenanpressungen der eingangs beschriebenen Art werden bisher nur druck-ausübende d.h. durch Stoßkraft die Walzenanpressung bewirkende Konstruktionen bzw. Konstruktions-Elemente verwendet.

Die hiermit zur Vorstellung gelangende Konstruktion unterscheidet sich durch mehrere erfindungskennzeichnende Konstruktionsgedanken erheblich und in verschiedener Hinsicht vorteilhaft vom bisher bekannten Stand der Technik.

Hauptkennzeichen der Erfindung ist die für die eingangs beschriebene Art des Walzenanpressens neuartige Anwendung einer vorzugsweise in Serie angeordneten Hebelkonstruktion, die wahlweise mit einer druckkraftausübenden oder einer zugkraftausübenden Kraftquelle kombiniert und, darüber hinausgehend, auch beliebig kraftverstärkend ausgestaltet werden kann.

Diese Anwendung relativ geringer Kräfte hat hohe Wirtschaftlichkeit in der Herstellung und auch in der Nutzung erfindungsgemäß konstruierter Einrichtungen zur Folge.

Die erfindungskennzeichnende weitere Ausgestaltung des Erfindungshauptgedankens führt dazu, daß nunmehr erstmals die durch ein Magnetfeld bewirkte magnetische Anziehungskraft in eine Walzen-Anpressungskraft umgeformt bzw. umgesetzt werden kann.
Diese erfindungsgemäß eröffnete Möglichkeit der Anwendung von Magnetkraft für eine von außen her wirkende Anpressung einer Arbeitswalze an eine Gegenwalze, oder allenfalls an eine Gegenfläche, führt zu einer weiteren erfindungskennzeichnenden Ausgestaltung des Erfindungsgedankens; und zwar zur Aufteilung der Walzenlänge bzw. Arbeitsbreite bzw. Anpreßbreite in mehrere separat steuerbare Magnetkraft-Anpreßzonen.

Die so erfindungsgemäße, magnetkraftbewirkte Walzenanpressung hat gegenüber z.B. pneumatisch oder z.B. hydraulisch bewirkter Walzenanpressung den Vorzug, daß die Anpreßkraft unmittelbar durch Elektrizität bewirkt wird und daß deren Einstellung dementsprechend rasch auf Steuerungsimpulse reagiert und - wie schon gesagt - auch sehr vorteilhaft in über die Arbeitsbreite unterteilte Anpreßzonen aufgeteilt werden kann, wobei die Steuerung bedarfsweise entweder gemeinsam oder nur zonenwirksam möglich ist. Überdies bietet diese erfindungsgemäße Konstruktion auch optimale Voraussetzungen zur Steuerungsautomation.
Zum Unterschied von z.B. pneumatisch oder hydraulisch bewirkten Anpreßeinrichtungen ist das durch Magnetkraft bewirkte Anpreßsystem betriebssicherer; die Erzeugung der elektromagnetischen Anpreßkraft erfolgt ohne bewegte Teile und ist völlig wartungsfrei.

Es ist aber dennoch denkbar, daß, z.B. wenn Explosionsschutz gefordert wird, eine pneumatisch oder hydraulisch bewirkte Erzeugung der Anpreßkraft bevorzugt werden kann. Diese Form der Krafterzeugung ermöglicht wahlweise auch die Einleitung einer stoßenden Kraft in die Hebelarme. Die elektromagnetische Kraft wird vorzugsweise als Zugkraft eingesetzt.

Bei beschränkter Raumverfügbarkeit können anstatt eines längeren Hebelarmes zwei addierend zusammenwirkende, kürzere Hebelarme verwendet werden. Hierdurch kann die ziehend wirkende Magnetkraft auch in eine auf den Arbeitshebel stoßend wirkende Hebelkraft umgeformt werden.

Erfindungsgemäß konstruierte Einrichtungen sind in allen denkbaren räumlichen Anordnungen anwendbar, die Anordnung kann also den jeweiligen Verwendungszweck angepasst werden.

Zwischen der das Magnetfeld erzeugenden Einrichtung und den die Magnetkraft aufnehmenden Teilen kann ein Spalt eingestellt werden, dessen Breite durch eine Einstellvorrichtung variiert werden kann und es kann in diesem Spalt, als eine weitere erfindungsausgestaltende Maßnahme, ein vorzugsweise druckelastisch verformbarer Streifen (Puffer, Stoßdämpfer) aus vorzugsweise nicht magnetisierbarem Material eingesetzt werden, der einen magnetisch bewirkten formschlüssigen Kontakt d.h. ein magnetisch anhaftendes Fixieren bzw. Blockieren des magnetkraft-übertragenden Hebelarmes durch dessen magnetisches Anhaften an der magneterzeugenden Einrichtung verhindert. Wenn eine verdickte Stelle eines flächenförmigen Gebildes, sei es z.B. ein Fremdkörper oder sei es z.B. die verdickte Nahtstelle einer Warenbahn, die Walzenanpreßzone durchläuft, so soll der Kraftübertragungs-Hebelarm ausweichen und frei spielen können.
Die erfindungsgemäße Einstellbarkeit dieser Spaltbreite ist auch dazu vorgesehen, um unabhängig von der durch Magnetfeldänderung bzw. Stromstärkenänderung möglichen Magnetkraft- bzw. Anpreßkraft-Änderung bzw. Einstellung, die Intensität der Anpreßkraft durch Veränderung der Spaltbreite verändern zu können.
Erfindungsgemäß können auch mechanische Hilfseinrichtungen zur Veränderung der Spaltbreite sowohl für alle nebeneinander angeordneten Magneteinrichtungen gemeinsam wirkend, als auch nur auf einzelne Hebelarme wirkend, vorgesehen werden.

Der die Anpreßwalze an die Gegenwalze anpressende Gleitkörper kann ein- oder mehrteilig, mit einer oder mehreren tangential anliegenden oder einer oder mehreren konkav geformt anliegenden Flächen bzw. Teilen ausgebildet sein.

Der Gleit- und Anpreßkörper ist sowohl in seiner einteiligen als auch in seiner mehrteiligen Ausführungsvariante auswechselbar, wodurch es möglich ist, auch den Durchmesser der Anpreßrolle verändern bzw. den oder die Gleit- und Anpreßkörper samt Anpreßrolle gegen solche für eine Anpreßrolle anderen Durchmessers samt Anpressrolle gemeinsam austauschen zu können.

Die Anpreßrolle kann erfindungsgemäß aus beliebigen Material bestehen, kann ein- oder mehrteilig ausgebildet sein und kann zusätzlich zu dem durch die Walzenanpressung entstehenden Umfangsantrieb, oder anstatt durch diesen, auch axial angetrieben werden, wobei dieser Antrieb entweder mit gleich grosser, oder mit grösserer, oder mit geringerer Umfangsgeschwindigkeit oder auch gegenläufig drehend erfolgen kann.

Die Anpreßwalze kann bedarfsweise als Abquetschwalze, dies z.B. nach einer Tauchbehandlung einer Warenbahn, oder z.B. als Glättwalze, oder z.B. als dosierend auftragende Walze verwendet werden und kann dementsprechend unterschiedlich sowohl in Durchmesser, in der Härte und in der Oberflächeneigenschaft als auch hinsichtlich eventueller Strukturierung der Mantelfläche bzw. Mantelschicht, ausgebildet sein. Es kann diese Mantelschicht auch druckelastisch sein (z.B. aus Gummi) oder auch druckelastisch und saugfähig bzw. für Flüssigkeitsübertragungen geeignet (z.B. aus Filz) bestehen.

In der Anwendungsvariante für Flüssigkeitsauftragung kann die Anpreß- bzw. Auftragungsrolle mit einem Flüssigkeits-Zuführungssystem z.B. mit einem Trog oder mit einem Flüssigkeits-Zuführungsspalt in Verbindung stehen.

Die erfindungsgemäße Einrichtung kann auch mit einem tangential oder/und mit einem oder auch mit zwei kantig und somit schabend, druck-elastisch oder wie federgespannt anliegenden Streifen ausgestattet sein; im Drehsinn anliegend, mit dosierender Wirkung, gegen den Drehsinn gerichtet, das ist schabend anliegend, zwecks Reinigung der Anpreßwalze. Erfindungsgemäß wird dieser Reinigungsschaberstreifen vorzugsweise so angeordnet, daß auch dieser Streifen bzw. das diesem Streifen zugeordnete Bereich der Anpreßeinrichtung bzw. des Anpreßkörpers leicht gereinigt werden kann.

Selbstverständlich ist es auch möglich und erfindungsgemäß vorgesehen, zwei oder mehrere erfindungsgemäße Anpreßeinrichtungen, sei es in der Variante zum Abquetschen, zum dosiert Auftragen oder zum Glätten hintereinandergeschaltet, d.h. gemeinsam an einer Warenbahn anzuordnen, die nacheinander diese, gleichartige oder unterschiedliche Funktionen ausführenden Einrichtungen, durchläuft.

Die Walze 1 kann z.B. die vordere Druckdecken-Umlenkwalze einer Textil- oder Teppichdruckmaschine sein. Dies falls kann mit einer erfindungsgemäß konstruierten, unterhalb oder seitlich angeordneten Einrichtung entweder nach vorhergehendem Tauchbad oder durch dosiert erfolgendes Auftragen die Warenbahn, die Farbauftragung begünstigend, befeuchtet oder kann gefärbt werden (sogenannte Fondfärbung).

Vorstehende Erklärungen werden durch zwei Zeichnungen ergänzt, in der die wesentlichen Sachverhalte zusammenfassend, teils in Form eines Konstruktionsbeispieles und teils in einer mehr schematisch gehaltenen Form dargestellt sind.
Die Art der Darstellung in Fig. 1 wurde deshalb so gewählt, um mit größtmöglicher Übersichtlichkeit klarstellen zu können, daß hier ein in sich einheitlicher Erfindungs-Gesamtsachverhalt vorliegt und daß es tatsächlich möglich ist, ein und dieselbe als erfindungsgemäßes Konstruktionsbeispiel dargestellte Einrichtung, für alle mit dieser Erfindung angesprochenen, sehr unterschiedlichen Arbeitsfunktionen und zwar des Auftragens, des Abquetschens, des Pressens, des Anpressens, (des verstreichenden ebenso des beschichtenden) und des Glättens, oder sonstiger, ähnlicher, anpressend erfolgender Bearbeitungen von Flächen bzw. flächenförmigen Gebilden, in erfindungsgemäßer, ganz gleichartig gestalteter Anordnung der verwendeten Konstruktionselemente, zu verwenden.

Fig. 2 zeigt, in vereinfachter schematischer Darstellungsweise, ein weiteres Ausführungsbeispiel in anderer räumlicher Anordnung und anderer Dimensionierung bzw. in einem anderem Proportionsverhältnis bezüglich der Übertragung der Anpreßkraft auf die Anpreßwalze.
Die Fig. 3,4 und 5 zeigen andere Ausführungsformen der erfindungsgemäßen Einrichtung.
Die erfindungsgemäß vorgesehenen unterschiedlichen Arbeitshauptfunktionen des Auftragens und des Abquetschens werden in nachfolgender Figurenbeschreibung in Kurzbezeichnung als Arbeitsfunktion A (Auftragen) und als Arbeitsfunktion Q (Quetschen, Pressen) bezeichnet.

Fig. 1 zeigt eine axial gelagerte, vorzugsweise ortsfest angeordnete Gegenwalze 1 relativ grossen Durchmessers und relativ grosser Verbiegungsstabilität.
Es ist denkbar, anstelle dieser Gegenwalze 1 einen nichtdrehenden Gegendruckkörper zu verwenden, dessen Querschnitt z.B. gleich dem der Gegenwalze 1 sein kann und der eine gerundete, gleitfähig ausgebildete Auflagefläche 101 aufweisen kann. Es ist auch denkbar, daß ein solcher Gegendruckkörper anstelle einer gerundeten eine ebene Auflagefläche 101 aufweisen kann, wobei im Zusammenhang damit eine räumlich geänderte Anordnung der erfindungsgemäßen Konstruktionssachverhalte erforderlich werden würde.

In der in Fig. 1 gewählten räumlichen Anordnung ist unterhalb der Gegenwalze 1 die sogenannte Anpreßwalze (Arbeitswalze, Arbeitsrolle) 2 angeordnet, deren Durchmesser gegenüber dem der Gegenwalze 1 erheblich geringer dimensioniert ist.

Diese Anpress- oder Arbeitswalze bzw. -Rolle 2 wird im Betriebszustand von einem Gleitlagerkörper 3, der ein- oder mehrteilig ausgeführt sein kann, in Richtung der Pfeile 4.1, 4.2 und 4.3 an die Gegenwalze 1 bzw. Fläche 101 bzw. ein dazwischenliegend bzw. durch das Anliegebereich hindurchgeführtes flächenförmiges Gebilde 5 angepresst. Die Anpreßwalze 2 wird durch die Drehbewegung der Gegenwalze 1 und durch die aus dem Anpressen daran resultierende Reibungshaftung in Drehbewegung versetzt; es kann in die Anpreßwalze 2 aber auch ein Axialantrieb eingeleitet werden, durch welchen die Anpreßwalze 2 wahlweise mit gleichgroßer, grösserer oder kleinerer Umfangsgeschwindigkeit wie die Gegenwalze 1, oder auch in gegenläufiger Bewegung zur Gegenwalze 1, in Drehbewegung versetzt werden kann.

Der Gleitlagerkörper 3 ist mit einer Gleitfläche 6 ausgestattet walze, die im Ausführungsbeispiel der Fig. 1 konkav gewölbt und die Anpreßwalze 2 teilweise umgreifend ausgebildet ist. Die Gleitfläche 6 kann aber auch anders als im Beispiel der Fig. 1 dargestellt ausgebildet werden und kann auch mit nut- oder rillenförmigen Ausnehmungen versehen werden oder durch Teile ergänzt werden, die rillenförmige Ausnehmungen aufweisen, wie z.B. das leistenförmige Teil 7, das mit strichliert gezeichneten, vertikal verlaufenden Rillen versehen ist, die, im Falle eines Anliegens der Anpreßwalze 2 an dem leistenförmigen Teil 7, ein unerwünschtes Abnehmen von etwa an der Oberfläche der Anpreßwalze 2 haftenden Substanzen oder Verunreinigungen und deren Ansammlung im Berührungsbereich zwischen Anpreßwalze 2 und Anliegebereich der Leiste 7, verhindern.

Reguläres Abnehmen von an der Oberfläche der Anpreßwalze 2 anhaftenden Substanzresten und/oder Verunreinigungen ist durch eine in Fig. 1 mit Ziffer 8 dargestellte Abstreifrakel (Schaberklinge) möglich. Das Erfordernis für die Verwendung eines derartigen Reinigungsschabers bleibt dem Anwender überlassen.

Ebenso bleibt auch die mögliche Verwendung des auf der anderen Seite der Anpreßwalze 2, in deren oberen Scheitelbereich an der Rollenoberfläche anliegenden Streifens 9 der Entscheidung des Anwenders vorbehalten. Erfindungsgemäß kann dieser Streifen wahlweise entweder so wie in Fig.1 gezeichnet, tangential, flächig berührend, oder gleich wie der Streifen 8, d.h. etwas schmäler ausgebildet und mit seinem Randbereich (kantig) an der Rollenoberfläche anliegend, angeordnet bzw. ausgeformt sein.

Falls ein Streifen 9 zur Anwendung gelangt, so können diesem erfindungsgemäß unterschiedliche Funktionen zugeordnet werden; und zwar entweder dosierendes d.h. zurückhaltendes Abnehmen des Überschusses einer Auftragungssubstanz 10, die in der in Fig. 1 muldenförmig bzw. trogförmig ausgebildeten, durch die Fläche 6 begrenzten, Ausnehmung 14 eingebracht ist und die durch Anhaften an der Mantelfläche der Anpreßwalze 2 und durch deren Drehbewegung in Richtung zur Auftragungsstelle (Berührungszone, Anpreßzone) befördert wird. Die Oberflächenbeschaffenheit bzw. die Beschaffenheit der Mantelschicht der Anpreßwalze 2 und die Anordnung und die Anliegekraft mit der der Streifen 9 daran anliegt, bestimmen (d.h. dosieren) die auf die Fläche bzw. auf das flächenförmige Gebilde 5 (z.B. Warenbahn oder Warenstück) aufzutragende Substanzmenge.
Die in Richtung der Pfeile 4 wirkende Anpreßkraft bzw. der daraus resultierende Arbeitsdruck im Berührungsbereich 11 wirkt mitbestimmend für die Auftragungs-Intensität bzw. Auftragungsgleichmäßigkeit bzw. für die Eindringungstiefe der Auftragungssubstanz in die Warenbahn 5 mit z.B. voluminöser Beschaffenheit.
Die Auftragungssubstanz 10 kann z.B. durch einen rohrförmigen Kanal 12 und durch Verbindungsöffnungen 13 in den durch die Fläche 6 und einen Teil der Mantelfläche der Rolle 2 gebildeten Substanzraum 14 eingeleitet werden.

Hiermit wurde die in Fig. 1 dargestellte erfindungsgemäße Einrichtung in ihrer Arbeitsfunktion A beschrieben.
Wird dieselbe Einrichtung für die Arbeitsfunktion Q verwendet, so wird die Auftragungssubstanz 10 nicht durch die Ausnehmungen 12 und 13 in den Substanzraum 14 eingeleitet, sondern ist Auftragungsflüssigkeit (fließfähige Substanz) in der Warenbahn 5, die in Richtung des Pfeiles 15 dem Anpreßbereich 11 zugeführt wird, enthalten. Durch das im Bereich 11 durch die beiden Walzen 1 und 2 erfolgende Zusammenpressen wird der durch die Größe des Anpreßdruckes bestimmte Teil der mitgebrachten Flüssigkeit abgequetscht (ausgequetscht, ausgepresst) und fliesst sodann, der Schwerkraft folgend, in den Substanzraum 14 ab, von wo aus weiteres Abfliessen der abgequetschten Flüssigkeit durch die Öffnungen 13 und den Kanal 12 nach außen erfolgen kann.
Bestimmt der Anwender, daß der Streifen 9 verwendet werden soll, so kann die abgequetschte Flüssigkeit diesem Streifen 9 entlang laufend abgeführt werden. Diese auf dem Streifen 9 aus der Quetschfuge abfliessende Substanz ist mit Ziffer 16 bezeichnet.

Auch für die hiermit beschriebene und in Fig. 1 zeichnerisch dargestellte Arbeitsfunktion Q ist zutreffend, daß die Arbeitsrolle 2 entweder durch die anpressende Berührung im Bereich 11 umfangsangetrieben wird, oder wahlweise bzw. zusätzlich auch durch einen axial eingeleiteten Antrieb zusätzlich mit gleicher, grösserer oder kleinerer Umfangsgeschwindigkeit wie die Gegenwalze 1, oder gegenläufig zu dieser, angetrieben werden kann.

Axiales Antreiben der Anpreßwalze 2 ist insbesondere in solchen Anwendungsfällen zweckmäßig, in denen eine entweder auf der Oberfläche einer Warenbahn 5 oder aus dem Substanzraum 14 durch die Anpreßwalze 2 zum Berührungsbe-reich 11 beförderte Substanz streichend, reibend, einreibend, verreibend und hierdurch zusätzlich vergleichmäßigend auf die Warenbahn 5 aufgetragen werden soll.
Es ist denkbar, bei einer derartigen Anwendung zusätzlich zu der in Richtung 4 von außen her eingeleiteten Anpreßkraft auch eine aus dem Inneren entweder der Gegenwalze 1 oder der Anpreßwalze 2 magnetisch anziehend wirkende Anpreßkraft zu verwenden; es ist auch denkbar, daß hierdurch auch ohne Einleitung eines Axialantriebes in die Anpreßwalze 2 eine Verlangsamung der Drehbewegung der Anpreßwalze 2 bewirkt werden kann, indem die durch magnetische Anziehungskraft an der Gegenwalze 1 anhaftende Anpreßwalze 2 durch das Anpressen der Fläche 6 des Gleitlagerkörpers 3 in Richtung des Pfeiles 4.1 in kontrolliertem Ausmaß abgebremst wird; hierdurch kann der gleiche Friktions-Effekt zustandegebracht werden, wie durch einen verlangsamten (und somit ebenfalls abbremsend wirkenden) Axialantrieb der Anpreßwalze 2.

Der Gleitlager- und Anpreßkörper 3 liegt an dem Brückenteil 17 an, das ein Auflagebereich 18 und ein Krafteinwirkungsbereich 19 aufweist. Das Auflagebereich 18 liegt im Betriebszustand in Richtung des Pfeiles 20 an dem kraftaufnehmenden Teil 21 an, das z.B. mit einer Basis 22 an einem kraftaufnehmenden zeichnerisch nicht näher dargestellten Träger 23 aufliegt oder befestigt ist. Dieser Träger 23 ist an einem Maschinengerüst befestigt und kann, z.B. zwecks Einstellung seiner Ortslage, in Richtung des Pfeiles 24 eingestellt werden.

Das kraftaufnehmende Bereich 19 des Brückenteiles 17 kann in Richtung des Pfeiles 25 bewegt werden. Bei Änderung aus dem Ruhezustand erfolgt die Bewegung in Richtung des Pfeiles 31. Diese, die Anpreßkraft 4 in das Brückenteil 17 bzw. in dessen Bereich 19 einleitende Kraft, wirkt in Richtung des Pfeiles 32 (andrückend) bzw. in Richtung des Pfeiles 33 (anziehend), wobei diese Bewegung in Richtung des Pfeiles 31 durch die Gegenwalze 1 bzw. Gegenfläche 101 bzw. durch das darauf anliegende flächenförmige Gebilde 5 durch die im Anpreßbereich 11 erfolgende Anpressung der Anpreßwalze 2 bzw. die daran anliegende Fläche 6 und das daran anliegende Brückenteil 17 begrenzt wird.
Es ist auch eine zweite Bewegungsbegrenzung möglich, die aus der eingestellten Spaltbreite 30 resultiert bzw. aus dem ggf. in diesem Spaltbereich 30 befindlichen vorzugsweise aus druckelastischem bzw. komprimierbarem Material bestehenden Streifen 29. Dieser Streifen 29 kann anstatt wie gezeichnet lose, auch am Teil 26 oder am Teil 27 befestigt sein.

Das Teil 27 ist eine ein Magnetfeld erzeugende bzw. aufweisende bzw. magnetisierbare Einrichtung, das Teil 26 ist die mit der Magneteinrichtung 27 korrespondierende, magnetisch anziehbare Masse oder allenfalls magnetfelderzeugend ausgebildet, falls das Teil 27 nicht als magnetfelderzeugendes sondern als magnetisierbares Teil ausgebildet ist.

Das Teil 26 kann z.B. eine Leiste aus magnetisierbarem Stahl sein, die mittels einer Befestigungsschraube 24 im Bereich 19 des Brückenteiles 17 daran angeschraubt ist; die Schraubverbindung 24 kann auch als Einrichtung zur Distanzeinstellung des Teiles 26 zum Bereich 19 und damit auch zur Einstellung der Spaltbreite 30 mitverwendet werden.

Das Bereich 19 des Brückenteiles 17 kann z.B. durch magnetisches Zusammenwirken der Teile 26 und 27 in Richtung des Pfeiles 33 und damit auch in Richtung der Pfeile 4.1 (4.2, 4.3) bewegt werden bis zum Erreichen der durch das Anpreßbereich 11 bestimmten jeweiligen Endlage; allenfalls zusätzlich begrenzt durch die im Spaltbereich 30 bestehende Bewegungsmöglichkeit.
Anstelle so wie soeben beschrieben, kann die vom Ruhezustand in den Betriebszustand überleitende Bewegung der Anpreßwalze 2 gegen das Anliegebereich 11 bzw. des Brückenteiles 17 und des Gleitlagerkörpers 3 gegen die Anpreßwalze 2 auch in stoßender Richtung des Pfeiles 32 durch z.B. einen Kolben 34, an Teil 24 anliegend, bewirkt werden. Teil 35 ist ein die vorbeschriebene Stoßkraft bewirkender z.B. hydraulischer oder pneumatischer Arbeitszylinder odgl. (selbstverständlich ortsfest gelagert).

Beide vorbeschriebene krafterzeugende Einrichtungen 34/35 bzw. 26/27 können wahlweise und auch beide miteinander kombiniert wirkend eingesetzt werden, um die jeweils erforderliche mehr oder weniger grosse Anpresskraft in das Bereich 19 des beweglichen Brückenteiles 17 einzuleiten.

Wird die Anpreßkraft nur durch die in Fig. 1 als ein mögliches Anwendungsbeispiel dargestellte Magneteinrichtung 26/27 bewirkt, so kann dem Teil 34 bzw. allenfalls 34/35 die Funktion zugeordnet werden, daß das bewegliche Brückenteil 17 der erfindungsgemäßen Einrichtung mit dem Teil 24 auf dem Teil 34 ruhend aufliegt.

Teil 27 ist z.B. mit einer Schraubverbindung 36 auf einem Tragholm 37 befestigt, dessen Ortslage ggf. durch eine nicht dargestellte Einrichtung in Richtung des Pfeiles 38 eingestellt werden kann, um hierdurch die Spaltbreite 30 einstellen zu können. Im einfachsten Falle könnte dies durch eine weitere Schraubverbindung 39 bewirkt werden, mit der der Tragholm 37 an z.B. Winkelkonsolen 40 ortslage-einstellbar verschraubt sein kann, wie dies im Ausführungsbeispiel Fig. 1 gezeichnet ist.

Die Bezugsziffern 41 (a) und 42 (b = 2 a) bezeichnen die Proportion 1:2 für die in Fig. 1 beispielhaft dargestellte, die im Bereich 19 eingeleitete Anpreßkraft verdoppelnde Hebelübersetzung.

Im Ausführungsbeispiel der Fig. 2 ist die in Fig. 1 im Verhältnis 1:2 gezeichnete Hebelübersetzung, durch die Bezugsziffern 43 und 44 dargestellt, in der Proportion 1:3 gezeichnet.

Des weiteren wird in Fig. 2 beispielhaft dargestellt, daß anstelle des Aufliegens des Brückenteiles 17 im Bereich 18 auf Teil 21 auch ein Drehgelenk 45 verwendet werden kann, das wiederum im Bereich 23 ortsfest abgelagert ist.

In Fig. 2 ist die erfindungsgemäße Einrichtung gegenüber dem Ausführungsbeispiel Fig. 1 in Bezug auf die Gegenwalze 1 um 180° versetzt, am oberen Scheitel der Gegenwalze 1 angeordnet. In dieser Anordnung ist es möglich, anstelle der in Fig. 1 dargestellten im Bereich 19 krafteinleitenden Einrichtungen, als eine dritte Krafteinleitungs-Möglichkeit im Bereich 19 die Schwerkraft zu nutzen, die mit einer Gewichtseinrichtung 46, 47, 48 auf das Bereich 19 wirkt.

In Fig. 2 ist ferner dargestellt, daß z.B. eine Warenbahn 5 zuerst ein Tauchbad durchlaufen und dann im Bereich 11 durch die erfindungsgemäße Einrichtung auf die gewünschte Restfeuchtigkeit äbgequetscht werden kann.

Es ist denkbar, daß, der Warenlaufrichtung 49 und 49.1 in Fig. 2 folgend, eine zweite erfindungsgemäße Einrichtung in der Anordnung wie in Fig. 1 gezeichnet, in Warenlaufrichtung 50 nachgeschaltet werden könnte.

In dieser Betriebsart kann die erfindungsgemäße Einrichtung für einen zweistufigen (oder allenfalls mehrstufigen) Auftragungsprozeß verwendet werden; hierbei ist zu beachten, daß, wenn die zweite erfindungsgemäße Einrichtung, so wie in Fig. 1 dargestellt und beschrieben, in Arbeitsfunktion A (auftragend) eingesetzt wird und ebenso auch, wenn die zweite Einrichtung in Arbeitsfunktion Q (abquetschend) eingesetzt wird, der im Anpreßbereich 11 der zweiten erfindungsgemäßen Einrichtung einzustellende Anpreßdruck geringer eingestellt sein muß als in der ersten Einrichtung, falls die erste auf Arbeitsfunktion Q eingestellt ist. Ist aber die erste Einrichtung auf Arbeitsfunktion A eingestellt, kann der Anpreßdruck in der zweiten Einrichtung (A oder Q) maximal so hoch eingestellt werden, daß die von der ersten Einrichtung aufgetragene Flüssigkeits- bzw. Substanzmenge nicht wieder äbgequetscht wird. Durch diesen, vorstehend beschriebenen Sachverhalt wurde klargestellt, daß der Kennzeichnung der erfindungsgemäßen Einrichtung auch die vorstehend beschriebene Verfahrenskennzeichnung für das mehrstufige Arbeiten anzuschließen ist.

Erfindungskennzeichnend ist auch die Kombinationsmöglichkeit mehrerer Einstellungsparameter für den Anpreßdruck im Bereich 11; so kann z.B. eine in Richtung des Pfeiles 38 über die gesamte Arbeitsbreite wirkende Maßnahme zur Veränderung der Anpreßkraft durch Veränderung der Spaltbreite 30, mit einer entweder durch die Teile 26/27 elektromagnetisch, oder durch die Teile 34/35 z.B. pneumatisch oder hydraulisch bewirkten, über die Arbeitsbreite in Zonen aufgeteilten Maßnahme zur Anpreßkraftveränderung kombiniert werden.

Der von den bisher bekannten Einrichtungen mit magnetisch bewirkter Walzenanpressung bewirkte Nachteil der Abhängigkeit der Anpreßkraft von der Dicke einer Warenbahn 5 im Anpreßbereich 11 und dem daraus resultierenden Unterschied an Anpreßkraft einer Anpreßwalze 2, die durch eine im Inneren der Gegenwalze 1 befindliche Magneteinrichtung anziehend angepresst wird, wird durch die gegenständliche Erfindung aufgehoben; die durch Änderung der Dicke der Warenbahn 5 entstehende Abstandsänderung im Anpreßbereich 11 und daraus resultierende Änderung der Spaltbreite 30, kann bei der erfindungsgemäßen Einrichtung gemäß Fig. 1 durch die in Richtung des Pfeiles 38 mögliche Verstellung von Einrichtungsteilen so kompensiert werden, daß bei jeder Warendicke, wenn gewünscht, bei gleicher Magnetfeldeinstellung der gleiche Anpreßdruck erzielt wird.

Zu den Fig. 1 und 2 sei ergänzend noch erklärt, daß die Einrichtungsteile 17, 24, 26, 27, 34 und 35 und allenfalls auch 21 und 45 vorzugsweise in Serie nebeneinanderliegend konstruiert werden, was zeichnerisch nicht dargestellt ist. Zum Teil 3 sei ergänzend gesagt, daß dieses Teil vorzugsweise aus einem gleitfähigen reibungsbeständigen oder mit einem dementsprechenden Belag der Fläche 6 ausgestatteten Material hergestellt wird, das eine nur geringe Biegesteifigkeit aufweist und somit etwaigen, durch grossen Anpreßdruck entstehenden Walzendurchbiegungen ohne störend wirkenden eigenen Biegungswiderstand anpassend folgen kann; es ist denkbar, daß auch dieser Gleitlagerkörper 3, über die Arbeitsbreite gesehen, mehrteilig ausgeführt sein kann, sofern der Abstand der einzelnen Segmente so gering gehalten wird, daß sich die Anpreßwalze 2 in den allenfalls zwischen diesen Segmenten entstehenden Zwischenräumen nicht durchbiegen kann.

Die räumliche Anordnung erfindungsgemäßer Einrichtungen ist in beliebiger Anordnung zur Gegenwalze 1 möglich, was in den Fig. 1 und 2 durch zwei Beispiele gezeigt wird; es ist auch möglich, an ein und derselben Gegenwalze 1, sofern diese entsprechend groß dimensioniert ist, auf deren Umfang verteilt, mehrere erfindungsgemäße Einrichtungen anzuordnen.

Fig 3 zeigt eine aus der Darstellung der Fig.1 abgeleitete Darstellung mit einem gegenüber Fig.1 etwas geändert ausgeformten Brückenteil 17 und daran anschließendem Verlängerungsteil 19, das abgerissen gezeichnet ist. Die Druckkraft erzeugende Einrichtung 34,35 ist nicht gezeichnet, sondern nur der die eingeleitete Anpreßkraft darstellende Pfeil 32. Dieser Pfeil ist drei Mal eingezeichnet, je einmal mit P₃ und P₂ und mit P₁ gekennzeichnet, was darstellt, daß die Kraft an beliebigen Stellen des Brückenteiles 17 bzw. seinem Verlängerungsteil 19 eingeleitet werden kann.

Die Krafteinleitungspfeile sind hier als entweder P₃ oder P₂ oder P₁ zu verstehen, wobei der Erfindungsumfang aber selbstverständlich auch die Möglichkeit einschließt, daß gleichzeitig zwei oder mehrere Kräfte an unterschiedlichen Stellen eingeleitet werden können.

Daraus folgend ist es auch möglich, daß das Brückenteil 17 und der kraftaufnehmende Bereich 19 in einander übergehend ausgeführt sein können; anders erklärend kann auch gesagt werden, daß die Bezugsziffer 17 die Anpreßkraft auf den Teil 3 übermittelnde Bereich und die Bezugsziffer 19 den Anpreßkraft aufnehmenden Bereich eines Brückenteiles 17,19 darstellt.

Wird unter der Bezeichnung P eine Kraft verstanden, so kann die Darstellung in Fig.3 so gelesen werden, daß dieselbe Kraft d.h. eine gleich starke Kraft wahlweise an unterschiedlichen Bereichen P₁, P₂, P₃ einwirkt. Diese Unterschiedlichkeit bewirkt eine unterschiedlich starke Wirkungskraft 4 im Anpreßbereich 11.

Es kann die Regulierung (Veränderung) der Anpreßkraft 4 (Wirkungskraft) durch Ortslageveränderung einer gleich großen Kraft P von P₃ in Richtung P₁ bzw. umgekehrt, bewirkt werden.

Fig.4 zeigt eine erfindungsgemäße Einrichtung in einer gegenüber den Fig.1 - 3 um 90° verschwenkt angeordneten, modifizierten Ausführung.

Der Brückenteil 17,19 ist U-förmig ausgebildet und der Bereich 19 ist näher dem Gleitlager- und Anpreßkörper 3 angeordnet, als in den anderen Darstellungen der Fig. 1 bis 3. Die Druckkraft erzeugende Einrichtung 34, 35 ist hier zwischen den Teilen 3 und 17,19 angeordnet und wirkt durch die Brückenteile 17,19 abgestützt gegen den Gleitlager - und Anpreßkörper 3 bzw. durch diesen hindurch und durch die Anpreßrolle 2 hindurch im Bereich 11 gegen die Walze 1. Der Brückenteil 17,19 ist mit dem Teil 18 an einem ortsfest angeordneten Schwenk- bzw. Drehgelenk 45 befestigt, d.h. um diesen drehbar. Um einen weiteren ortsfest angeordneten Drehgelenksbolzen 51 ist ein damit verbundener Klinkenhebel 52 drehbar angeordnet, der die erfindungsgemäße Einrichtung im Betriebszustand arretiert und zwecks Abschwenken der Einrichtung außerhalb des Betriebs-zustandes aus der Verklinkung gelöst werden kann.

Fig.5 zeigt eine erfindungsgemäße Einrichtung, die so ausgeführt ist, daß die Anpreßwalze oder Arbeitsrolle 2 nicht direkt im Gleitlagerkörper 3, sondern an zwei im Gleitlagerkörper 3 gelagerten Rollen 53 und 54 umfangsgelagert ist.

Diese Konstruktionsvariante ermöglicht, die Anpreßwalze oder Arbeitsrolle 2 mit einem Belag versehen zu können, der nur geringe Gleiteigenschaften bzw. zu geringe Abriebfestigkeit hat bzw. komprimierbar ist und aus einem dieser Gründe, oder aus einem beliebigen anderen Grunde, nicht direkt im Gleitlagerkörper 3 gleitend gelagert werden soll.

Ist zB. der Hohlraum 55 mit einer Auftragungsflüssigkeit gefüllt und die Arbeitsrolle 2 mit einem komprimierbaren flüssigkeitsaufnehmenden Mantel 56 umhüllt, so wird von der von diesem Mantel 56 im Bereich des Flüssigkeitsraumes 55 aufgenommenen Flüssigkeit, in der zwischen der Arbeitsrolle 2 bzw. deren Ummantelung 56 und der gleitgelagerten Rolle 54 bestehenden Quetschfuge, ein Teil der Auftragungsflüssigkeit wieder abgequetscht, der somit im Raum 55 verbleibt.

Der zur Auftragung bestimmte Teil der in der Ummantelung verbleibenden Flüssigkeit wird im Anpreßbereich 11 an die Warenbahn 5 übertragen.

In der Ausführung gemäß Fig.5 übernimmt somit die Rolle 54 die Funktion des in Fig.1 dargestellten, tangential anliegenden Streifens 9; dies mit dem Vorteil der exakt gesteuerten Anpreßkraft, deren Intensität genau halb so groß ist wie die Anpreßkraft der Arbeitsrolle 2 an die Gegenwalze 1 im Bereich 11.

Der Streifen 9 und die Abstreifrakel 8 sind in dieser Ausführungsvariante nicht unbedingt erforderlich.

## Patentansprüche

1. Einrichtung zum Auftragen bzw. zum Abquetschen von Flüssigkeiten bzw. fließfähigen Substanzen auf bzw. von Flächen bzw. flächenförmigen Gebilden, wie z.B. Warenbahnen oder Warenstücken, bzw. allenfalls auch zum Glätten und für sonstige, pressend erfolgende Bearbeitungen flächenförmiger Gebilde mittels einer axial gelagerten, vorzugsweise ortsfest angeordneten Gegenwalze (1) relativ großen Durchmessers und relativ großer Verbiegungsstabilität und einer achsparallel an dieser anliegenden, umfangsgelagerten Anpreßwalze bzw. Arbeitswalze oder -rolle (2) eines relativ zur Gegenwalze (1) erheblich kleineren Durchmessers und relativ geringerer Verbiegungsstabilität, die im Betriebszustand an die Gegenwalze (1) angepreßt ist, gekennzeichnet durch einen ein- oder mehrteilig ausgeführten Gleitlager- und Anpreßkörper (3), der von einem ein- oder mehrteilig ausgeführten Endteil (18) einer Brücke (17, 18, 19) drehbar getragen wird und daß die Brücke von kraftausübenden Einrichtungen (26, 28, 34, 35) oder nur von einer solchen Einrichtung mit Anpreßkraft unter Bildung einer Hebelwirkung beaufschlagt wird, die an den Gleit- und Anpreßkörper (3) und von diesem an die Anpreßwalze (2) bzw. von dieser an die Anpreßstelle (11) übertragen wird, an der sich die beiden Walzen (1 und 2) berühren.

2. Einrichtung nach Anspruch 1, dadurch gekennzeichnet, daß der Endteil (18) allenfalls in Reihe mit einem kraftverstärkend angeordneten Bereich (17) gelenkbeweglich auf einem Stützteil (21) bzw. Gelenkteil (45) aufliegt und daß der Stützteil (21) bzw. der Gelenkteil (45) auf einem die Anpreß-Gegenkraft aufnehmenden Träger (23) befestigt bzw. abgestützt ist.

3. Einrichtung nach Anspruch 2, dadurch gekennzeichnet, daß der Stützteil (21) bzw. das Gelenkteil (45) in Anpreßrichtung (24) verstellbar ausgeführt sind.

4. Einrichtung nach Anspruch 2, dadurch gekennzeichnet, daß der drehbar gelagerte Endteil (18) über den Brückenteil (17) mit einem eine kraftverstärkende Hebelkonstruktion bildenden Endbereich (19) verbunden ist, wobei die Hebelkonstruktion die die Walzenpressung bewirkende Kraft einleitet.

5. Einrichtung nach einem der vorhergehenden Ansprüche, dadurch gekennzeichnet, daß die eingeleitete Kraft in nebeneinanderliegende Zonen aufgeteilt ist, die auf die gesamte Arbeitsbreite aufgeteilt sind.

6. Einrichtung nach einem der vorhergehenden Ansprüche, dadurch gekennzeichnet, daß die Kraftquelle aus der die in das Bereich (19) des Brückenteiles (17) eingeleitete Kraft ein magnetisches Kraftfeld ist, durch welches ein Magnetfeld - erzeugendes Teil (26) und ein magnetisch wechselwirkendes Teil (27) einander magnetisch anziehend zusammenwirken.

7. Einrichtung nach einem der vorhergehenden Ansprüche, dadurch gekennzeichnet, daß die Kraftquelle aus der die in das Bereich (19) des Brückenteiles (17) eingeleitete Kraft ein hydraulische oder pneumatische Einrichtung (34/35) ist.

8. Einrichtung nach einem der vorhergehenden Ansprüche, dadurch gekennzeichnet, daß die auf das Bereich (19) des Brückenteiles (17) eingeleitete Kraft durch Gewichtsbelastungen (46, 47, 48) eingeleitet wird.

9. Einrichtung nach einem der vorhergehenden Ansprüche, dadurch gekennzeichnet, daß die krafterzeugende Einrichtung gegen das Brückenteil (17) bzw. gegen das Bereich (19) des Brückenteiles (17) verstellbar ist.

10. Einrichtung nach einem der vorhergehenden Ansprüche, dadurch gekennzeichnet, daß die kraftverstärkende Hebelwirkung des Brückenteiles (17) eine Proportion von mindestens 1:2 bis maximal 1:10 aufweist.

11. Einrichtung nach einem der vorhergehenden Ansprüche, dadurch gekennzeichnet, daß die Anpreßwalze (2) in gegenläufiger Richtung zur Gegenwalze (1) angetrieben ist.

12. Einrichtung nach einem der vorhergehenden Ansprüche, dadurch gekennzeichnet, daß auf die Fläche (6) des Gleitlager- und Anpreßkörpers (3) ein Belag aufgebracht ist, der aus leicht biegbarem Material, einen Material mit hoher Gleitfähigkeit und/oder einem Material mit hoher Abriebfestigkeit besteht.

13. Einrichtung nach einem der vorhergehenden Ansprüche, dadurch gekennzeichnet, daß die Fläche (6) des Gleitlager- und Anpreßkörpers (3) mit einer Nut, mit mehreren Nuten ggf. mit Rillen versehen ist.

14. Einrichtung nach einem der vorhergehenden Ansprüche, dadurch gekennzeichnet, daß die Fläche (6) des Gleitlager- und Anpreßkörpers (3) konkav gewölbt, die Arbeitswalze (2) teilweise umgreifend und ggf. mehrteilig ausgeführt ist.

15. Einrichtung nach einem der vorhergehenden Ansprüche, dadurch gekennzeichnet, daß die Fläche (6) des Gleitlager- und Anpreßkörpers (3) als ebene Fläche bzw. als mehrteilige, ebene Fläche ausgebildet ist, die gegebenenfalls mit einem Belag versehen ist.

16. Einrichtung nach Anspruch 14, dadurch gekennzeichnet, daß die konkav gewölbte Ausformung der Fläche (6) mit einen eben flächig ausgeformten Teilbereich (Teil 7 in Fig.1) kombiniert ist.

17. Einrichtung nach einem der vorhergehenden Ansprüche, dadurch gekennzeichnet, daß die Fläche (6) des Gleitlager- und Anpreßkörpers (3) als Trog (Wanne, Rinne) zur Aufnahme von Flüssigkeit bzw. fließfähiger Substanz ausgebildet und ggf. allseitig geschlossen bzw. abgedeckt ist.

18. Einrichtung nach einem der vorhergehenden Ansprüche, dadurch gekennzeichnet, daß in den Gleitlager- und Anpreßkörpers (3) ein Substanzführungskanal (12) und ggf. Verbindungsöffnungen (13) eingearbeitet sind.

19. Einrichtung nach einem der vorhergehenden Ansprüche, dadurch gekennzeichnet, daß der Gleitlager- und Anpreßkörper (3) einteilig ausgebildet ist.

20. Einrichtung nach einem der vorhergehenden Ansprüche, dadurch gekennzeichnet, daß der Gleitlager- und Anpreßkörper (3) mehrteilig ausgebildet ist.

21. Einrichtung nach einem der vorhergehenden Ansprüche, dadurch gekennzeichnet, daß mindestens ein an der Anpreßwälze (2) anliegender, flüssigkeits- bzw. substanz-überschußabnehmender Streifen (9) angeordnet ist.

22. Einrichtung nach einen der vorhergehenden Ansprüche, dadurch gekennzeichnet, daß bei Verwendung einer magnetisch anziehenden Einrichtung zur Einleitung der Anpreßkraft ein Spaltbereich (30) zwischen den Teilen (26) und (27) gebildet ist.

23. Einrichtung nach einem der vorhergehenden Ansprüche, dadurch gekennzeichnet, daß die Spaltbreite, d.h. die zwischen den Teilen (26) und (27) gebildete Distanz des Spaltbereiches (30) einstellbar ist.

24. Einrichtung nach einem der vorhergehenden Ansprüche, dadurch gekennzeichnet, daß im Spaltbereich (30), d.h. somit zwischen den Teilen (26) und (27) ein vorzugsweise druckelastischer Streifen (Druckpolster) angeordnet ist, der ggf. an einem der beiden Teile (26/27) befestigt sein kann.

25. Einrichtung nach einem der vorhergehenden Ansprüche, dadurch gekennzeichnet, daß die Einstellung der Spaltbreite, d.h. der Distanz zwischen den Teilen (26 und 27), in Abhängigkeit von der Warendicke, d.h. von der Dicke des flächenförmigen Gebildes (5), erfolgt.

26. Einrichtung nach einem der vorhergehenden Ansprüche, dadurch gekennzeichnet, daß zwecks Erhöhung der abquetschenden Wirkung ein saugfähiger komprimierbarer z.B. Textilbelag auf die Walze 81) oder/und die Walze (2) aufgebracht ist, durch welchen eine die Walze umhüllende Mantelschicht gebildet wird, die während des im Bereich (11) erfolgenden Anpreßvorganges gemeinsam mit dem flächenartigen Gebilde bzw. mit der Warenbahn (5) gemeinsam komprimiert wird und die bei Verlassen des Anpreßbereiches, im Moment des Entspannens der materialverdichtend wirkenden Komprimierung der Mantelschicht, zusätzlich zur bereits erfolgten Abquetschug bzw. daran anschließend, dur die beim Entspannen entstehende Saugwirkung, etwas Flüssigkeit aus der Warenbahn (5) entnimmt, was somit eine Steigerung der flüssigkeitsentfernenden Arbeitsleistung bewirkt.

27. Einrichtung nach einem der vorhergehenden Ansprüche, dadurch gekennzeichnet, daß bei zwei- oder mehrmaligem Anquetschen die in Warenlaufrichtung gesehen als erste angeordnete Einrichtung am stärksten anpressend bzw. abquetschend eingestellt ist und jede der folgenden Einrichtungen weniger stark anpressend, abquetschend bzw. auftragend eingestellt ist.

28. Einrichtung nach einem der vorhergehenden Ansprüche, dadurch gekennzeichnet, daß für das Abquetschen und Glätten vorzugweise glatte, bzw. nur wenig gerauhte und für das Auftragen von Flüssigkeiten oder fließfähigen Substanzen vorzugsweise struckturierte, gerillte, mit Draht bewickelte oder von einer saugfähigen komprimierbaren Mantelschicht umgebene Anpreßwalzen (2) eingesetzt sind.

29. Einrichtung nach einem der vorhergehenden Ansprüche, dadurch gekennzeichnet, daß die durch eine Magneteinrichtung erzeugte anziehende Kraft mittels Hebelwirkung verstärkt und zugleich in anpressende Kraft umgeformt wird, die auf die Mantelfläche einer Anpreßwalze (2) einwirkt.

30. Einrichtung nach einem der vorhergehenden Ansprüche, dadurch gekennzeichnet, daß die vorzugsweise magnetisch erzeugte Anziehungskraft durch zwei oder mehrere aufeinanderwirkend angeordnete Übersetzungshebel vertärkt und in anpressende Kraft umgesetzt wird.

31. Einrichtung nach einem der vorhergehenden Ansprüche, dadurch gekennzeichnet, daß zusätzlich zu der über Hebel von außen her wirkend aufgebrachten Anpreßkraft eine in der Walze (1) oder in der Walze (2) wirkende Magnetkraft angewendet wird, um das Aneinanderpressen der beiden Walze (1, 2) zu verstärken bzw. insbesondere durch das magnetisch bewirkte Aneinanderhaften der beiden Mantelflächen der Walze (1) und (2) die Drehbewegung der jeweils nicht axial angetriebenen Walze (1) oder (2) zu begünstigen.

## Claims

1. Apparatus to apply - resp. squeeze-off liquids or flowable substances on, resp. of surfaces or plain-formed structures, as for.ex. webs or piece goods, resp. possibly also for flattening and for other, pressingly executed processings of plane structures by means of one axle-born, preferrably stationary dispositioned counter-roller (1) of relatively big diameter and relatively high bending stability and one in axis-parallel contact to the latter positioned, circumferential born pressing roller resp. working roller or roll (2) of considerably smaller diameter and of relatively lower bending stability related to the counter-roller (1), which during operational conditions is pressed to the counter-roller (1), identified by one slide-bearing- and pressing body (3) executed in one or more components, which is born revolvingly by one end-part (18) of one bridge (17,18,19) executed of one or more components, and that the pressing force to the bridge is applied, under formation of lever action, by power executing elements (26, 28, 34, 35,), or just from one such element, which is transferred onto the slide- and pressing body (3) and from this one onto the pressing roller (2) resp. from this one onto the pressing spot (11), on which both rollers (1 and 2) touch each other.

2. Apparatus according to claim 1, characterized in, that the end part (18) possibly is supported, in-file with one power-increasing dispositioned range (17), articulation-flexibly on one supporting-element (21) resp. articulation part (45) and that the supporting element (21) resp. the articulation part (45) is fastened resp. supported on one pressing-counter-power absorbing carrier (23).

3. Apparatus according to claim 2, characterized in, that the supporting element (21) resp. the articulation part in pressing direction (24) are executed adjustable.

4. Apparatus according to claim 2, characterized in, that the revolving born end part (18) is connected, via the bridge part (17) to one a power increasing lever construction forming final range (19), at which the lever construction is inducing the force who initiates the pressing on the roller.

5. Apparatus according to one of afore-mentioned claims, characterized in, that the generated force is subdivided into zones lieing adjacent one to each other, which are distributed over the whole working width.

6. Apparatus according to one of afore-mentioned claims, characterized in, that the power source from which the force induced into the range (19) of the bridge part (17) is a magnetic power field, through which a magnet-field generating part (26) and a magnetically interactive part are cooperating attracting magnetically each other.

7. Apparatus according to one of afore-mentioned claims, characterized in, that the power source out of which a force is induced into the range (19) of the bridge part (17) is a hydraulic or pneumatic installation (34/35).

8. Apparatus according to one of afore-mentioned claims, characterized in, that the force induced onto the range (19) of the bridge part (17) shall be induced by weight charges (46, 47, 48)

9. Apparatus according to one of afore-mentioned claims, characterized in, that the power generating equipment ist adjustable against the bridge-part (17) resp. against the range (19) of the bridge part (17).

10. Apparatus according to one of afore-mentioned claims, characterized in, that the power-increasing lever-action of the bridge part (17) does have a proportion of minimum 1:2 to maximum 1:10

11. Apparatus to one of afore-mentioned claims, characterized in, that the pressing-on roller (2) is driven in opposite direction to the counter-roller (1).

12. Apparatus to one of afore-mentioned claims, characterized in, that the surface (6) of the slide-bearing - and pressing-on body (3) does have a coating of easily bendable material, a material of high sliding and/or a material of high abrasion proof capability.

13. Apparatus according to one of afore-mentioned claims, characterized in, that the surface (6) of the slide-bearing- and pressing-on body (3) is equipped with one groove, or with several grooves.

14. Apparatus according to one of afore-mentioned claims, characterized in, that the surface (6) of the slide-bearing - and pressing-on body (3) is of dished or concave configuration, partially circumferencing the working roller (2) and, if necessary, of multiple parts execution.

15. Apparatus according to one of afore-mentioned claims,characterized in, that the surface (6) of the slide-bearing - and pressing-on body (3) is configurated as plane resp. as multiple parts plane surface , which , it necessary, does have a coating.

16. Apparatus according to claim 14, characterized in, that the concave form of the surface (6) is combined with one plane formed partial range (Part 7 in Fig.1).

17. Apparatus according to one of afore-mentioned claims, characterized in, that the surface (6) of the slide-bearing- and pressing-on body (3) is configurated as trough (tub , gutter) with the aim to take up liquids resp. flowable substances and, if necessary, with all sides closed resp.covered.

18. Apparatus according to one of afore-mentioned claims, characterized in, that integrated into the slide-bearing- and pressing-on body (3) are one substance duct channel (12) and, if necessary, connecting apertures (13).

19. Apparatus according to one of the afore-mentioned claims, characterized in, that the slide-bearing- and pressing-on body (3) is formed as solid, undivided part.

20. Apparatus according to one of afore-mentioned claims, characterized in, that the slide-bearing - and pressing-on body (3) is of multiple-part execution.

21. Apparatus according to one of afore-mentioned claims, characterized in, that at least one surplus of liquid- resp. of substance removing stripe (9) is existent, dispositioned in contact with the pressing roller (2).

22. Apparatus according to one of afore-mentioned claims, characterized in, that for utilization of a magnetically attracting device to induce the pressing power, a gap range (30) is formed between the parts (26) and (27).

23. Apparatus according to one of afore-mentioned claims, characterized in, that the gap width, i.e. the distance of the gap range formed between the parts (26) and (27) is adjustable.

24. Apparatus according to one of afore-mentioned claims, characterized in, that in the gap range (30), i.e. thus between the parts (26) and (27) is dispositioned a preferably pressure-elastic stripe (pressure cushion or pillow), which, if necessary, may be fastened to one of either parts (26/27).

25. Apparatus according to one of afore-mentioned claims, characterized in, that the adjustment of the gap witdh , i.e. the distance between the parts (26 and 27), shall be executed in function of the thickness of the material, i.e. of the thickness of the surface-shaped structure (5).

26. Apparatus according to one of afore-mentioned claims, characterized in, that for increase of the squeeze-off effect a suction- and compressive capable for exemple, textile coating is applied on the roller (1) or/and the roller (2), by which one coat- or jacket wrapping of the roller is formed, which, during the pressing procedure within the range (11), shall be compressed commonly with the surface shaped structure resp. with the web (5) and which, when leaving the pressing range, in the moment of relieve of the material condensing effective compression of the jacket-layer, in addition to the squeeze- off already carried-out, resp. following-up to that, as a result of the suction effect after the release, takes some liquid off the web (5), thus resulting in an increase of of the liquid removing process efficiency.

27. Apparatus according to one of afore-mentioned claims, characterized in, that in case of double or multiple squeeze-off, the first, in direction of the material-flow dispositioned apparatus shall be adjusted as the one most efficiently pressing resp. squeezing-off unit and each of the following apparatusses are adjusted with less pressing-, squeezing-off - resp. applying effect.

28. Apparatus according to one of afore-mentioned claims, characterized in, that for the squeeze-off and flattening preferably smoothed resp. only slightly roughened and for application of liquids or flow-capable substances preferably structurized, grooved, or wire-wound surfaces or such with suction- compression capable coated pressing rollers (2) are used.

29. Apparatus according to one of afore-mentioned claims, characterized in, that the attraction force generated by a magnetizing device shall be increased by means of lever action and simultaneously be transformed into pressing force, which is acting upon the surface area of a pressing roller (2).

30. Apparatus according to one of afore-mentioned claims, characterized in, that the preferably magnetically generated attraction force shall be increased and transformed into pressing power by two or more dispositioned transmission levers acting one after the other.

31. Apparatus according to one of afore-mentioned claims, characterized in, that additionally to the effective pressing power applied by lever action from the exterior, a magnet force which is acting in roller (1) or roller (2) is used in order to increase the pressing-on of both rollers (1, 2) to one another, resp. in order to favourably affect the revolving movement of the one actually not axle-driven roller (1) or (2), particularly by the magnetically induced adhesion of both surface areas of the rollers (1) or (2) to each other.

## Revendications

1. Appareil pour l'application resp. pour l'exprimage de liquides resp. des substances de capacité coulantes sur surfaces resp. structures planes, comme p.ex. laizes de matériau ou pièces de matériau, resp. selon le cas, également pour lissage et pour d'autres traitements à etre effectués sous pression, de structures planiformes au moyen d'un contre-rouleau (1) logé sur palier axial, disposé preférablement stationaire, d'un diamètre relativement grand - et de stabilité à la flexion relativement efficace et d'un rouleau de pression resp. de travail ou rouleau (2) en contact parallèle à l'axe de ce dernier, et logé de manière circonferentielle de diamètre considérablement petit et de stabilité à la flexion relativement inférieure par rapport au contre-rouleau (1), lequel se trouve , dans des conditions actives, pressé au contre-rouleau, caractérisé en ce qu'un corps de pression - et palier-glisseur (3) est executé en mono-pièce ou à plusieurs pièces, lequel est porté, de fonction pivotante, par un élement final (18), exécuté en mono-pièce ou à plusieurs pièces, d'un pont (17, 18, 19) et que le pont est sous action à partir d'installations y éxercant des forces (26, 28, 34, 35) ou uniquement à partir d'une seule installation avec force de pression sous formation d'un effet de levier, lequel sera transmis au corps de pression - et de glissement (3) et de celui-ci au rouleau-presseur (2) resp. de celui-ci au lieu de pression-en-contact (11), sur lequel les deux rouleaux (1 et 2) se touchent.

2. Appareil selon revendication 1, caractérisé en ce que l'élement final (18) est logé, selon le cas, en file avec une plage/partie disposé dans la plage d'augmentation de force, d'articulation mobile, sur un corps d'appui (21) resp. élement articulable (45) et que le corps d'appui (21) resp. l'élement articulable (45) se trouve fixé resp. appuyé sur un support (23) assumant cette force de pression-en-contact.

3. Appareil selon revendication 2, caractérisé en ce que le coprs d'appui (21) resp. l'élement d'articulation (45) sont exécutés reglables en sens de pression (24).

4. Appareil selon revendication 2, caractérisé en ce que l'élement final (18) logé de manière pivotante est uni, à travers de l'élement de pont (17) avec une plage/partie finale (19) se formant par une construction à levier d'augmentation de force, en tant que l'effet de force activant la pression de rouleau est initié par la construction spécifique de levier.

5. Appareil selon l'une des revendications antérieures, caractérisé en ce que la force induite est repartie en zones juxtaposées, lesquelles se trouvent reparties sur la largeur totale de travail.

6. Appareil selon l'une des revendications antérieures, caractérisé en ce que la source de force, hors de laquelle la force est induite dans la plage/partie (19) de l'élement de pont (17) est un champs de force magnétique, par lequel cooperent, s'attrayant magnétiquement l'une à l'autre une pièce génératrice de champs magnétique (26) et une pièce d'effet magnétique réciproque.

7. Appareil selon l'une des revendications antérieures, caractérisé en ce que la source de force, hors de laquelle la force est induite dans la plage/partie (19) de l'élement de pont (17), est une installation hydraulique ou pneumatique (34/35).

8. Appareil selon l'une des revendications antérieures, caractérisé en ce que la force appliquée sur la plage/partie (19) de l'élement de pont (17) est induite par charges de poids (46, 47, 48).

9. Appareil selon l'une des revendications antérieures, caractérisé en ce que l'installation génératrice de force est réglable contre l'élement de force (17) resp. contre la plage (19) de l'élement de pont (17).

10. Appareil selon l'une des revendications antérieures, caractérisé en ce que l'effet-levier d'augmentation de force de l'élement de pont (17) doit avoir une proportion de minimum 1:2 jusqu'à maximum 1:10.

11. Appareil selon l'une des revendications antérieures, caractérisé en ce que le rouleau de pression (2) est entrainé dans le sens opposé au contre-rouleau (1).

12. Appareil selon l'une des revendications antérieures, caractérisé en ce que sur la surface (6) du corps de pression et du palier-glissement (3) est munie d'un revetement, lequel se compose de matériau facilement flexible, d'un matériel de haute capacité de glissement et/ou d'un matériau de haute résistance à la friction.

13. Appareil selon l'une des revendications antérieures, caracterisé en ce que la surface (6) du corps de pression- et du palier-glissement (3) est munie d'une rainure, de plusieurs rainures, le cas échéant, - de canne- lures.

14. Appareil selon l'une des revendications antérieures, caracterisé en ce que la surface (6) du corps de pression - et du palier à glissement (3) est ou concavement voutée, le rouleau de travail (2) étant exécuté de contact partiel dans sa circonférence et le cas échéant, en plusieurs élements.

15. Appareil selon l'une des revendications antérieures, caractérisé en ce que la surface (6) du corps de pression et du palier à glissement (3) est configurée en surface plane à plusieurs élements, laquelle, le cas échéant, est munie d'un revetement.

16. Appareil selon revendication 14, caractérisé en ce que la configuration en voute concave de la surface (6) est combinée avec une section partielle configurée de face plane (pièce 7 en figure 1).

17. Appareil selon l'une des revendications antérieures, caractérisé en ce que la surface (6) du corps de pression et du palier à glissement (3) est configurée a titre de cuve (bac, cheneau) pour la reception de liquides resp. substances aptes à couler (ou fluidifiante) et, le cas échéant, est fermée des tous les cotés resp. couverte.

18. Appareil selon l'une des revendications antérieures, caractérisé en ce que sont integré par usinage, dans le corps de pression et de palier à glissement (3) un canal de guidage-substance (12) et, le cas échéant, orifices de connection (13).

19. Appareil selon l'une des revendications antérieures caractérisé en ce que le corps de pression et de palier à glissement (3) est exécuté en mono-pièce.

20. Appareil selon l'une des revendications antérieures, caractérisé en ce que le corps de pression et de palier à glissement (3) est structuré en plusieurs pièces.

21. Appareil selon l'une des revendications antérieures, caracterisé en ce que soit disposé, se trouvant en contact avec le rouleau-presseur (2), au moins une bande à lame (9) absorbant les excès de liquides resp. substances.

22. Appareil selon l'une des revendications antérieures, caractérisé en ce que pour l'utilisation d'un système d'attraction magnétique pour l'induction de la force de pression une plage à fente (30) est formée entre les pièces (26) et (27).

23. Appareil selon l'une des revendications antérieures, caractérisé en ce la largeur de fente, c'est à dire, la distance de la section de fente (30), formée entre les pièces (26) et (27), est ajustable.

24. Appareil selon l'une des revendications antérieures, caracterisé en ce que dans la section de fente (30), c'est à dire , ainsi entre les pièces (26) et (27), est disposé une bande metallique preférablement élastique à la pression (coussin de pression), laquelle, selon le cas échéant, peut etre fixée à une des pièces (26/27).

25. Appareil selon l'une des caractéristiques antérieures, caractérisé en ce que l'ajustage de la largeur de fente, c'est à dire, la distance entre les pièces (26 et 27) s'effectuera en fonction de l'épaisseur du matériau, c'est à dire, de l'épaisseur de la structure en forme plane (5).

26. Appareil selon l'une des revendications antérieures, caractérisé en ce que pour l'intensification de l'effet exprimant, le rouleau (1) ou/et le rouleau (2) a une garniture de capacité d'absorption, compressible, p.ex. revetement de textile, par lequel est formé un manteau enveloppant le rouleau, lequel est comprimé, lors du procédé de pression s'effectuant dans la section (11), communement avec la structure planiforme, resp. avec la laize de matériau (5), et lequel, lorsqu'il quitte la section de pression, au moment de la décontraction de la compression du manteau - exercant un effet de densification de matériau, enlève, additionnellement à l'exprimage déjà effectuée resp. par la suite à la meme, en raison de l'effet de suction se produisant lors de la décontraction, une certain quantité de liquide hors de la laize (5), dont l'effet sera une augmentation de la performance productive d'enlèvement de liquide.

27. Appareil selon l'une des revendications antérieures, caractérisé en ce qu'en cas de double - ou multiple exprimage l'installation disposée en premier vue en sens de course du matériau est ajustée avec une capacité de pression resp. d'exprimage plus forte , et toute installation lui suivante sera d'une ajustage moins pressionant, exprimant resp. appliquant.

28. Appareil selon l'une des revendications antérieures, caractérisé en ce que pour l'exprimage et calandrage/lissage sont utilisés des rouleaux de pression (2), preférablement lisses, resp. seulement d'asperités legères et pour l'application de liquides ou substances d'aptitude fluidifiante preférablement des rouleaux structurés , rainurés, de bobinage en fil ou d'une enveloppe compressible à capacité absorbante.

29. Appareil selon l'une des revendications antérieures, caractérisé en ce que la force attrayante produite par une installation magnétique sera, au moyen d'un effet de levier, intensifée et simultanéement transformée en force de pression en contact, laquelle exerce effet sur la surface à manteau d'un rouleau presseur (2).

30. Appareil selon l'une des revendications antérieures, caractérisé en ce que la force attrayante, preférablement produite par aimant, sera intensifiée et transformée en force de pression-en-contact par deux ou plusieurs leviers de transmission y disposés, actuant l'un sur l'autre de manière reciproque ou successivement.

31. Appareil selon l'une des revendications antérieures, caractérisé en ce qu'aditionnellement à la force de pression-en-contact exercant effet a travers de levier à partir de l'éxterieur, une force magnétique active dans le rouleau (1) ou dans le rouleau (2) est mobilisée, afin d'intensifier la pression-en-contact des deux rouleaux (1, 2) entre eux, resp. de favoriser en particulier, - par l'adhesion reciproque des deux surfaces à manteau activée par effet magnétique -, le mouvement tournant du rouleau respectif (1) ou (2), actuellement sans entrainement axial.
